# EUROPÄISCHE PATENTSCHRIFT

(11) **EP 2 778 523 B1**
(45) Veröffentlichungstag und Bekanntmachung des Hinweises auf die Patenterteilung: **19.06.2019**
(21) Anmeldenummer: 14000796.4
(22) Anmeldetag: 05.03.2014
(51) Int. Cl.: F23H 7/06, F23H 7/08, F23J 1/02, F23J 1/06

(54) **Schlackeaufbereitungsvorrichtung**
Slag processing device
Dispositif de traitement d'impuretés

(30) Priorität: 14.03.2013 EP 13001309
(43) Veröffentlichungstag der Anmeldung: 17.09.2014
(73) Patentinhaber: Hitachi Zosen Inova AG, 8005 Zürich (CH)
(72) Erfinder: Brennwald, Werner, CH-8413 Neftenbach (CH)
(74) Vertreter: Schaad, Balass, Menzl & Partner AG

(56) Entgegenhaltungen:
- EP-A1- 0 924 464
- EP-A2- 1 227 278
- DE-A1- 3 343 024
- DE-A1- 3 434 970
- DE-A1- 3 941 750
- DE-C- 959 399
- US-A- 5 673 636
- DATABASE WPI Week 201303 Thomson Scientific, London, GB; AN 2012-R54099 XP002703728, & CN 102 730 993 A (NANJING KISEN INT ENG CO LTD) 17. Oktober 2012 (2012-10-17)

## Beschreibung

Die vorliegende Erfindung betrifft eine Schlackeaufbereitungsvorrichtung zum Aufbereiten von Schlacke aus einem Feuerraum einer Müllverbrennungsanlage gemäss Oberbegriff des Anspruchs 1. Die Erfindung betrifft weiter ein Verfahren zur Aufbereitung von Schlacke mittels besagter Schlackeaufbereitungsvorrichtung.

Gemäss einem weiteren Aspekt betrifft die vorliegende Erfindung einen Schlackeaufbereitungsrost für die Förderung und Aufbereitung von Schlacke in einer besagten Schlackeaufbereitungsvorrichtung.

Roste für Verbrennungsanlagen sind dem Fachmann etwa aus EP-A-0 924 464 bekannt, welche ein Verfahren zur. Kühlung eines solchen Rostes mit hintereinander angeordneten, sich teilweise überlappenden Roststäben betrifft. Dabei wird mittels Zuleitungen Luft in ein in den Roststäben angeordnetes Kanalsystem zugeführt, welche schliesslich durch Öffnungen in den Verbrennungsraum geführt wird.

Als Schlacke werden auf dem Gebiet der Müllverbrennung die am Ende der im Feuerraum stattfindenden Verbrennung vorliegenden festen Rückstände bezeichnet.

Diese werden aus der Müllverbrennungsanlage mittels einer Entschlackervorrichtung ausgetragen, welche konventionellerweise einen Einfallschacht umfasst, über den die Schlacke aus dem Feuerraum in eine mit Wasser gefüllte Wanne fällt. Von dieser wird die gelöschte Schlacke in der Regel mittels eines Schubstössels oder einer Austragskette über eine Ausschubschurre bzw. Ausschubbahn gestossen, von wo sie in deponierfähiger Form Weitertransportiert werden kann.

Beispielsweise wird in DE-A-2539615 eine Entschlackervorrichtung beschrieben, welche eine mit Wasser gefüllte Bogenwanne umfasst, in die ein Schlackenabfallschacht einmündet und auf deren gekrümmten Boden ein Austragskolben hin- und herbewegbar ist, der die in der Wanne gelöschte Schlacke über eine ansteigende Ausschubschurre hinausschiebt.

Eine weitere Entschlackervorrichtung, bei der am Ende eines Feuerungsrostes ein im Wesentlichen senkrecht angeordneter Schlackenschacht über einer mit einer Wasserfüllung versehenen Schlackenwanne mit einer schräg ansteigenden Ausschubbahn mündet, wird etwa in EP-A-0363645 offenbart.

Zudem wird etwa in der DE-C-959 399 ein mit Wasser gefüllter Schlackenabfuhrkanal offenbart, dem durch eine geeignete Vorrichtung Schlacke zugeführt wird und in den zudem zwischen den Rosten durchfallender Staub geleitet wird.

Weiter wird in DATABASE WPI Week 201303 Thomson Scientific, London, GB; AN 2012-R54D99 XP002703728 & CN 102730993 ein Verfahren zur Entsorgung von Abfallverbrennungsasche offenbart, wobei die dabei entstehende Flugasche und Schlacke als Rohmaterial in Zementklinker aufgenommen wird.

Im Sinne einer erhöhten Wertschöpfung der Müllverbrennungsanlagen werden seit geraumer Zeit grosse Anstrengungen unternommen, weiterverwertbare Materialien aus der Schlacke zurückzugewinnen. Im Fokus liegt dabei nicht nur die Rückgewinnung von Eisen, sondern auch die Rückgewinnung von Nichteisen-Metallen, insbesondere Aluminium oder Kupfer, aber auch Edelmetallen wie Silber, Gold oder Platin.

Für die Rückgewinnung wird in erster Linie die Feinfraktion einer geeigneten Separation unterworfen. Im Falle von Eisen kann dieses etwa mittels magnetischer Separation zurückgewonnen werden.

Eine Separation kann allerdings nur an trockener Schlacke vorgenommen werden.

Die mittels der oben genannten Entschlackervorrichtungen des Standes der Technik ausgetragene Nassschlacke muss somit unter kontinuierlichem Umschichten über mehrere Wochen getrocknet werden, bevor die Wertstoffe zurückgewonnen werden können. Gerade hinsichtlich der Rückgewinnung von Aluminium kann schon allein bei der Trocknung ein bedeutender Anteil des Wertstoffs verloren gehen. Im Falle, dass die Rückgewinnung mineralischer Wertstoffe angestrebt wird, kommt hinzu, dass in der Nassschlacke bereits Abbindereaktionen stattfinden können, die eine Rückgewinnung aus technischer oder wirtschaftlicher Sicht sinnlos machen oder gar verunmöglichen.

Ausgehend von diesen Nachteilen der Nassentschlackung wurden Vorrichtungen zur Austragung von trockener Schlacke vorgeschlagen.

So wird etwa in EP-A-1882529 ein Verfahren zum Trennen von Reststoffen aus einer thermischen Abfallbehandlung beschrieben, bei der die Reststoffe kaskadenförmig in Bahnen und dazwischenliegenden freien Fallstrecken über mindestens eine Stufe nach unten gefördert werden, wobei die Feinfraktion durch eine Gasströmung ausgetragen wird.

Aufgrund der für diese Windsichtung erforderlichen Gasströmung wird dabei eine relativ grosse Menge an Gas, insbesondere Luft, in den Innenraum der entsprechenden Trennvorrichtung eingebracht. Um eine für den Ausbrand und die Energiebilanz ungünstige Temperaturerniedrigung im Feuerraum zu verhindern, muss aber gewährleistet werden, dass möglichst wenig Luft mit zu tiefer Temperatur in den Feuerraum, und insbesondere in dessen Hauptverbrennungs- und Ausbrandzone, gelangt. Des Weiteren bedingt das gemäss EP-A-1882529 beschriebene Verfahren eine räumliche Trennung zwischen Feuerraum und Trennvorrichtung, welche es mit sich bringt, dass die Schlacke schon beim Einführen in die Trennvorrichtung eine relativ starke Abkühlung erfahren hat und die resultierende Temperatur der Schlacke unter Umständen nicht mehr ausreicht, für einen besseren Ausbrand noch verbrennliches Material in der Schlacke anzufachen. Im Weiteren sind für die Abscheidung der Feinfraktion aus dem Gasstrom relativ aufwändige und wartungsintensive Vorrichtungen erforderlich, wie etwa ein Zyklon oder Filter.

Aufgabe der vorliegenden Erfindung ist es somit, eine einfache und wartungsarme Vorrichtung zur Aufbereitung trockener Schlacke zur Verfügung zu stellen, die einen optimalen Ausbrand der Schlacke und eine Kühlung derselben auf die gewünschte Temperatur ermöglicht und die weiter eine Auftrennung der Schlacke in mindestens eine Feinfraktion und eine Grobfraktion ermöglicht, ohne dass dadurch die Energiebilanz im Feuerraum beeinträchtigt würde.

Die Aufgabe wird erfindungsgemäss gelöst durch die Schlackeaufbereitungsvorrichtung gemäss Anspruch 1. Bevorzugte Ausführungsformen der Erfindung sind in den abhängigen Ansprüchen wiedergegeben.

Demgemäss umfasst die erfindungsgemässe Schlackeaufbereitungsvorrichtung einen Schlackeaufbereitungsraum, in welchem Schlacke aus dem Feuerraum einer Müllverbrennungsanlage, insbesondere dessen Ausbrandzone, aufbereitet, d.h. in erster Linie auf die gewünschte Temperatur abgekühlt, wird.

Die Schlackeaufbereitungsvorrichtung wird somit im Allgemeinen nicht vom Feuerraum umfasst, sondern stellt in der Regel eine nach dem Feuerraum angeordnete separate Vorrichtung dar. Insbesondere entspricht die in dieser Vorrichtung durchgeführte Aufbereitung der Schlacke keiner im Feuerraum durchführten Nachverbrennung. Nichtsdestotrotz kann die in den Schlackeaufbereitungsraum gelangende Schlacke noch vereinzelte verbrennbare Bestandteile enthalten.

Konkret umfasst der Schlackeaufbereitungsraum einen Schlackeeinlass zur Einführung von Schlacke in das Innere des Schlackeaufbereitungsraums. Der Schlackeeinlass kann in Form eines Schachts vorliegen, über welchen die aus der Ausbrandzone abgeworfene Schlacke in das Innere des Schlackeaufbereitungsraums gelangt. Denkbar ist allerdings auch, dass der Schlackeaufbereitungsraum unmittelbar an den Feuerraum anschliesst, dass also die untere Begrenzung des Feuerraums und die untere Begrenzung des Schlackeaufbereitungsraums in derselben Ebene liegen. Mithin umfasst der Begriff "Schlackeeinlass" auch ganz allgemein den Übergang zwischen Feuerraum und Schlackeaufbereitungsraum.

Dem Schlackeeinlass gegenüberliegend ist ein Schlackeauslass zum Austragen von Schlacke aus dem Inneren des Schlackeaufbereitungsraums angeordnet. Dieser kann etwa in Form eines Schachts vorliegen, über welchen im Schlackeaufbereitungsraum aufbereitete Schlacke in eine Sammelwanne abgeworfen wird.

Der Schlackeaufbereitungsraum umfasst weiter einen Schlackeaufbereitungsrost zur Kühlung von Schlacke und zur Förderung derselben in Richtung vom Schlackeinlass zum Schlackeauslass hin. Dabei kann ein Schlackeaufbereitungsrost verwendet werden, dessen Ausgestaltung derjenigen eines bekannten Verbrennungsrosts entspricht. Insbesondere kann ein Schlackeaufbereitungsrost mit bekannten Rostblöcken verwendet werden. Denkbar sind diesbezüglich aber auch Rostplatten, insbesondere sich über die gesamte Breite des Schlackeaufbereitungsrostes erstreckende Rostplatten, oder Roststäbe.

Um eine besonders effiziente Kühlung zu gewährleisten, umfasst der Rost gemäss einer besonders bevorzugten Ausführungsform mittels Wasser gekühlte Rostelemente. Entsprechende wassergekühlte Rostelemente sind dem Fachmann bekannt.

Erfindungsgemäss liegen nun in dem dem Schlackeauslass zugewandten Endbereich des Schlackeaufbereitungsrosts Öffnungen vor, über die der Schlackeaufbereitungsraum mit einem Feinschlackeaustragsraum verbunden ist und die derart ausgestaltet sind, dass mindestens eine Feinfraktion der Schlacke durch die Öffnungen hindurch in den Feinschlackeaustragsraum abgeworfen wird, während der Schlackeauslass in einen Grobschlackeaustragsraum zur Aufnahme einer Grobfraktion der Schlacke mündet.

Dass erfindungsgemäss in dem dem Schlackeauslass zugewandten Endbereich des Schlackeaufbereitungsrosts Öffnungen vorliegen, schliesst selbstverständlich Ausführungsformen nicht aus, in denen Öffnungen auch in dem dem Schlackeeinlass zugewandten Bereich bzw. entlang der gesamten Ausdehnung des Schlackeaufbereitungsrosts angeordnet sind.

Dadurch, dass im Schlackeaufbereitungsrost Öffnungen zum Abwurf mindestens einer Feinfraktion der Schlacke vorliegen, welche somit eine gewisse Grösse aufweisen, unterscheidet er sich grundlegend von einem gängigen Verbrennungsrost, wie er etwa in DE-C-959 399 offenbart wird, da in letzterem ein Durchfallen von Material soweit wie technisch möglich verhindert werden soll und somit keine Öffnungen zum Abwurf einer Fraktion des sich auf dem Rost befindlichen Guts vorhanden sind.

Somit fallen in besagtem Endbereich des Schlackeaufbereitungsrosts Schlacketeile mit entsprechender Grösse, d.h. mindestens eine Feinfraktion, über die beschriebenen Öffnungen aus dem Schlackeaufbereitungsraum in den Feinschlackeaustragsraum, während Schlacketeile grösserer Dimensionen, d.h. die Grobfraktion, zum Schlackeauslass gefördert werden, über welchen sie in den Grobschlackeaustragsraum gelangen. Mithin werden sperrige Schlackebestandteile von den weiter zu separierenden Bestandteilen getrennt, welche somit direkt den entsprechenden Separationsvorrichtungen - wie etwa einer Wirbelstromtrennungsvorrichtung oder einem Trenntisch - zugeführt werden können.

Durch das Vorliegen eines Feinschlackeaustragsraums und eines Grobschlackeaustragsraums und die dadurch ermöglichte Trennung der entsprechenden Schlackebestandteile unterscheidet sich die vorliegende Schlackeaustragsvorrichtung weiter grundlegend von bekannten Vorrichtungen bzw. Verfahren, in denen die gesamte Schlacke einem einzigen Schlackenabfuhrkanal oder einer einzigen Schlackenwanne zugeführt wird, wie dies etwa in den in der DE-C-959 399 bzw. der EP-A-0363645 offenbarten Vorrichtungen der Fall ist.

Dadurch, dass der Schlackeaufbereitungsrost mindestens bereichsweise über seine gesamte Breite verteilte Luftzuführungen zum kontrollierten Zuführen von Luft zur Schlacke aufweist, kann erfindungsgemäss gewährleistet werden, dass die Schlacke auf die gewünschte Temperatur gekühlt wird und allfällig noch vorhandene verbrennliche Bestandteile in der Schlacke angefacht werden, ohne dass unkontrolliert (Falsch-)Luft mit zu tiefer Temperatur in den Feuerraum gelangen und dadurch die Energiebilanz im Feuerraum beeinträchtigt würde.

Der Begriff "mindestens bereichsweise" bedeutet dabei, dass der Rost über seine gesamte Länge (d.h. über seine gesamte Ausdehnung in Förderrichtung) Luftzuführungen aufweisen kann oder lediglich in einem Bereich davon.

Wie erwähnt gelangt die mindestens eine Feinfraktion aus dem Schlackeaufbereitungsraum über die Öffnungen in den Feinschlackeaustragsraum, während die Grobfraktion zum Schlackeauslass gefördert wird, über welchen sie in den Grobschlackeaustragsraum gelangt.

In der Regel ist daher die mittlere Teilchengrösse der mindestens einen Feinfraktion geringer als die mittlere Teilchengrösse der Grobfraktion. Als "mittlere Teilchengrösse" wird dabei die jeweils geringste Ausdehnung der einzelnen Teilchen im Durchschnitt bezeichnet.

Wie weiter unten ausgeführt, kann die maximale Teilchengrösse der in der Feinfraktion enthaltenen Schlackebestandteile durch die Ausdehnung der Öffnungen angepasst werden. Typischerweise unterscheidet sich die Grobfraktion von der Feinfraktion dadurch, dass die Grobfraktion Schlackebestandteile mit einer Teilchengrösse von mindestens 200 mm, bevorzugt mindestens 300 mm, weiter bevorzugt mindestens 400 mm aufweist. Auch in diesem Zusammenhang wird als "Teilchengrösse" die jeweils geringste Ausdehnung der einzelnen Teilchen bezeichnet.

Insbesondere für den Fall, dass mehrere Feinfraktionen getrennt - d.h. von unterschiedlichen Bereichen des Schlackeaufbereitungsrosts - aus dem Schlackeaufbereitungsraum in den Feinschlackeaustragsraum gelangen, kann der Feinschlackeaustragsraum in separate, nacheinander angeordnete Feinschlackeaustragsraumabteile unterteilt sein. In der Regel sind dabei die jeweiligen Feinschlackeaustragsraumsabteile in Förderrichtung betrachtet sukzessive für eine Feinfraktion mit einer grösseren mittleren Teilchengrösse bestimmt als das jeweils vorhergehende Feinschlackeaustragsraumsabteil. Besagte Feinschlackeaustragsmittelabteile können etwa in Form von in Förderrichtung nacheinander angeordneten Trichtern vorliegen.

Weiter ist bevorzugt, dass dem Feinschlackeaustragsraum Feinschlackeaustragsmittel zugeordnet sind und dem Grobschlackeaustragsraum Grobschlackeaustragungsmittel zugeordnet sind, und die Feinschlackeaustragsmittel und die Grobschlackeaustragsmittel derart ausgebildet sind, die im jeweiligen Raum vorliegende Schlacke im Wesentlichen luftdicht nach aussen auszutragen. Mithin wird gewährleistet, dass ausser der über die Luftzuführungen kontrolliert zugeführte Luft keine (Falsch-)Luft in die Schlackeaufbereitungsvorrichtung bzw. in den Feuerraum gelangen kann.

Wie erwähnt ist die vorliegende Erfindung auf die Austragung von trockener Schlacke ausgerichtet. Gemäss einer besonders bevorzugten Ausführungsform sind die Feinschlackeaustragsmittel und/oder die Grobschlackeaustragsmittel derart ausgebildet, die Schlacke in im Wesentlichen trockenem Zustand auszutragen. Damit unterscheiden sie sich grundlegend von den etwa in der DE-A-2539615, der EP-A-0363645 und der DE-C-959 399 offenbarten Schlackeaustragssystemen, bei denen die Schlacke in einer Wasserfüllung aufgenommen und gelöscht wird.

Bevorzugt bilden die Feinschlackeaustragsmittel bzw. die Grobschlackeaustragsmittel eine Schleuse. Denkbar ist etwa, dass die Feinschlackeaustragsmittel in Form von Absperrvorrichtungen, wie etwa Absperrschiebern oder Absperrklappen vorliegen, die sich zu unterschiedlichen Zeiten betätigen lassen. Mittels dieser Absperrvorrichtungen kann ein Schleusenraum eingeschlossen werden, in den die Feinschlacke bei geöffneter erster Absperrvorrichtung und geschlossener zweiter Absperrvorrichtung eingeführt wird und bei geschlossener erster Absperrvorrichtung und geöffneter zweiter Absperrvorrichtung ausgeführt werden kann. Denkbar ist diesbezüglich, Evakuierungsmittel zur mindestens teilweisen Evakuierung des Schleusenraums bei gleichzeitig geschlossenen Absperrvorrichtungen anzuordnen. Dies erlaubt es, die bei Öffnung der entsprechenden Absperrvorrichtung von aussen in besagten Schleusenraum gelangende Luft zu entfernen und somit zu verhindern, dass diese in den Schlackeaufbereitungsraum gelangen kann.

In Analogie dazu bilden bevorzugt auch die Grobschlackeaustragsmittel eine Schleuse.

Damit kann gewährleistet werden, dass das Innere der gesamten Schlackeaufbereitungsvorrichtung gegenüber aussen luftdicht abgeschlossen ist. Somit kann die zum Schlackeaufbereitungsraum zugeführte Luftmenge und die Temperatur exakt kontrolliert werden; das Problem von Falschluft, welche über den Schlackeaufbearbeitungsraum in den Feuerraum gelangen könnte, stellt sich somit nicht.

Zudem ist gemäss einer weiteren bevorzugten Ausführungsform auch der Schlackeeinlass gegenüber dem Feuerraum luftdicht abschliessbar. Ein Abschliessen kann etwa dann angezeigt sein, wenn befürchtet wird, dass die Vorgänge im Schlackeaufbereitungsraum die Vorgänge im Feuerraum und *vice versa* in irgendeiner Weise negativ beeinträchtigt, sei es, dass ein Übermass an Luft vom Schlackeaufbereitungsraum in den Feuerraum gelangen könnte, sei es, dass zuviel Hitze aus dem Feuerraum in den Schlackeaufbereitungsraum hineinstrahlt. Durch den abschliessbaren Schlackeeinlass können somit diese Beeinträchtigungen minimiert oder gar eliminiert werden.

Gemäss einer aus herstellungstechnischer Sicht besonders einfachen und daher bevorzugten Ausführungsform wird mindestens ein Teil der Öffnungen jeweils durch einen zwischen zwei voneinander beabstandeten Rostelementen vorliegenden Spalt gebildet. Im Falle, dass im entsprechenden Bereich der Schlackeaufbearbeitungsrost aus gängigen Rostblöcken aufgebaut ist, reicht es somit aus, bei der Konstruktion einzelne Rostblöcke wegzulassen, um zu den erfindungsgemässen Öffnungen zu gelangen. Diesbezüglich ist auch denkbar bzw. bevorzugt, wenn lediglich ein Teil des jeweiligen Rostblocks weggelassen wird, um einen entsprechenden Spalt zu bilden.

Bevorzugt sind die Rostelemente derart angeordnet, dass sie frontseitig auf dem jeweils in Förderrichtung stromabwärts angeordneten Rostelement aufliegen. Somit ergibt sich, dass die Öffnungen lediglich durch Spalte definiert werden, die zwischen zwei in Breitenrichtung beabstandete Rostelemente gebildet werden. Ein solcher Rost unterscheidet sich somit grundlegend von der in EP-A-1882529 offenbarten Vorrichtung, bei welcher Reststoffe unter Aufbringung einer Rüttelbewegung kaskadenförmig nach unten gefördert werden.

Unter "Breitenrichtung" wird im Zusammenhang der vorliegenden Erfindung die Richtung quer zur Förderrichtung des Rosts verstanden. Entsprechend bezeichnet die "Breite des Rosts" die Ausdehnung des Rosts quer zur Förderungsrichtung.

Besonders bevorzugt sind die Rostelemente um höchstens 400 mm, bevorzugter um höchstens 300 mm, am meisten bevorzugt um höchstens 200 mm voneinander beabstandet. Je nach Art bzw. Teilchengrössenverteilung der Grobfraktion und der Feinfraktion sind aber auch andere Abstände bzw. andere Spaltbreiten denkbar.

Um einen optimalen Abwurf der Feinfraktion in den Feinschlackeaustragsraum zu gewährleisten, sind die voneinander beabstandeten Rostelemente um mindestens 5 mm, bevorzugter um mindestens 10 mm, am meisten bevorzugt um mindestens 20 mm voneinander beabstandet. Die durch den entsprechenden Spalt gebildeten Öffnungen sind gemäss dieser Ausführungsform ausreichend gross, um eine hohe Ausbeute an separierter Feinschlacke zu erzielen.

Weiter ist bevorzugt, dass der Schlackeaufbereitungsrost Öffnungen mit unterschiedlichen Querschnittsflächen aufweist, wobei in Förderrichtung betrachtet die Ausdehnung der Querschnittsfläche der Öffnungen zunimmt.

Diese Ausführungsform erlaubt es, mehrere Feinfraktionen mit aufsteigender mittlerer Teilchengrösse sukzessive in den Feinschlackeaustragsraum zu überführen. Insbesondere kann durch diese Ausführungsform gewährleistet werden, dass Partikel mit besonders geringer mittlerer Teilchengrösse, insbesondere Sand, frühzeitig vom Schlackeaufbereitungsrost entfernt werden. Mithin kann die Dicke dieser Sandschicht minimiert oder gar eliminiert werden, wodurch der Kontakt der übrigen Schlacketeile mit dem Schlackeaufbereitungsrost und letztlich die Kühlung dieser Schlacketeile verbessert wird.

Wie oben erwähnt ist es für diese Ausführungsform besonders vorteilhaft, wenn der Feinschlackeaustragsraum in separate Feinschlackeaustragsraumabteile unterteilt ist, wobei die jeweiligen Feinschlackeaustragsraumsabteile in Förderrichtung betrachtet sukzessive für eine Feinfraktion mit einer grösseren mittleren Teilchengrösse bestimmt sind als das jeweils vorhergehende Feinschlackeaustragsraumsabteil. Somit kann auch der separat vom Schlackeaufbereitungsrost entfernte Sand von der/den Feinfraktion(en) mit grösserer mittlerer Teilchengrösse separat aus der Schlackeaufbereitungsvorrichtung ausgetragen werden.

Gemäss einem weiteren Aspekt betrifft die vorliegende Erfindung zudem einen Schlackeaufbereitungsrost für die Förderung und Aufbereitung von Schlacke umfassend eine Mehrzahl an in Förderrichtung treppenartig übereinanderliegend angeordneten und derart Roststufen bildenden Rostelementen. Der Körper dieser Rostelemente weist eine eine Auflagefläche bildende obere Wand und eine in Förderrichtung des Rostes betrachtet vordere Wand auf. Der Schlackeaufbereitungsrost weist in einem Endbereich, welcher dazu bestimmt ist, einem Schlackeauslass zugewandt zu sein, Öffnungen zur Verbindung eines Schlackeaufbereitungsraums mit einem Feinschlackeaustragsraum auf. Die Öffnungen sind derart ausgestaltet, um mindestens eine Feinfraktion der Schlacke durch die Öffnungen hindurch in den Feinschlackeaustragsraum abzuwerfen. Die obere Wand und/oder die vordere Wand der Rostelemente weist mehrere Luftzuführungen zum kontrollierten Zuführen von Luft zum Müll bzw. zur Schlacke auf. Dabei sind die Luftzuführungen in mindestens zwei Gruppen unterteilt, wobei die Luftzuführungen der ersten Gruppe mit einer ersten Luftleitung zur Versorgung mit einer ersten Luftmenge verbunden ist und die Luftzuführungen der zweiten Gruppe mit einer zweiten Luftleitung zur Versorgung mit einer zweiten Luftmenge verbunden ist.

Besonders bevorzugt unterscheidet sich dabei die erste Luftmenge von der zweiten Luftmenge. Dies bedeutet, dass die Luftleitungen derart ausgestaltet sind, zu den unterschiedlichen Luftzuführungen unterschiedliche Luftmengen zu leiten.

Gemäss einer besonders bevorzugten Ausführungsform liegen die Luftleitungen jeweils in Form eines separaten, der jeweiligen Gruppe der Luftzuführungen zugeordneten Kanalsystems vor oder stellen einen Teil eines solchen Kanalsystems dar. Ein solches Kanalsystem kann etwa eine Luftverteilerleiste umfassen, von welcher einzelne Luftkanäle abzweigen und zu den Luftzuführungen der jeweiligen Gruppe führen.

Um zu gewährleisten, dass zu den Luftzuführungen der einzelnen Gruppen jeweils unterschiedliche Luftmengen geleitet werden, ist mindestens einem Teil der Luftleitungen jeweils mindestens ein Stellorgan zur Regelung des Luftdurchflusses zugeordnet. Diese Stellorgane liegen in der Regel in der Form von dem Fachmann bekannten Klappen, Schiebern oder Ventilen vor.

Mithin erlaubt es der Rost der vorliegenden Erfindung, nicht nur auf die über die Länge, sondern auch auf die in der Breite vorliegenden Unterschiede zu reagieren. Somit kann der am jeweiligen Ort für die Kühlung bzw. den verbesserten Ausbrand der Schlacke benötigten Luftstrom optimal eingestellt werden. Analoges gilt für den Feuerraum, in dem die optimale Einstellung des benötigten Luftstroms dazu beiträgt, dass die Verbrennung optimiert werden kann, ohne dass die Temperatur im Feuerraum unnötig abgesenkt würde, was etwa bei einem übermässigen Einführen von Primärluft der Fall wäre.

Indem die Luftzuführungen derart ausgestaltet sind, dass Luft kontrolliert zugeführt werden kann, unterscheiden sie sich von herkömmlichen Luftzuführungen eines Verbrennungsrosts, bei denen grosse Primärluftmengen zur Verbrennung über eine einfache Konstruktion aus Trichtern und in diese einmündende Luftleitungen in den Feuerraum eingeführt werden sollen, wodurch nur eine geringe Aufteilung der Luft möglich ist. Ferner unterscheiden sich die Luftzuführungen des erfindungsgemässen Rostes ganz grundlegend von den Luftzuführungen eines sich vor dem eigentlichen Verbrennungsrost befindlichen Zuteilers für eine Rostfeuerung, wie er etwa in DE 39 41 750 beschrieben wird, welche in erster Linie zum Ziel haben, das Beschickungsgut zu trocknen.

Wie erwähnt liegen die Rostelemente in Form von Rostblöcken vor, wobei mehrere über die Breite des Rostes nebeneinander angeordnete Rostblöcke jeweils eine Roststufe bilden. Denkbar ist aber auch, dass die Rostelemente in Form von Rostplatten vorliegen, insbesondere in Form von sich über die gesamte Breite des Rosts erstreckenden Rostplatten, oder Roststäben.

Gemäss einer besonders bevorzugten Ausführungsform weisen die Rostelemente einer einzelnen Roststufe Luftzuführungen lediglich einer einzelnen Gruppe auf. Denkbar ist allerdings auch, dass eine einzige Roststufe bzw. deren Rostelement(e) Luftzuführungen unterschiedlicher Gruppen aufweist.

Im Allgemeinen sind die Luftzuführungen in Form von Luftkanälen mit entsprechenden, voneinander beabstandeten Mündungen ausgebildet.

Gemäss einer bevorzugten Ausführungsform ist mindestens ein Teil der in einer Roststufe vorliegenden Luftzuführungen in einer quer zur Förderrichtung verlaufenden Geraden angeordnet.

Eine sehr genaue Aufteilung der eingeführten Luftmenge auf die jeweiligen Bereiche des Verschubrosts kann etwa dann erreicht werden, wenn pro Roststufe 5 bis 30 Luftzuführungen vorliegen.

Der erfindungsgemässe Rost stellt gemäss einer besonders bevorzugten Ausführungsform einen Rost für die oben beschriebene Schlackeaufbereitungsvorrichtung dar.

Die im Zusammenhang mit dem Rost beschriebenen bevorzugten Ausführungsformen stellen gleichermassen bevorzugte Ausführungsformen der Schlackeaufbereitungsvorrichtung dar. *Vice versa* stellen alle im Zusammenhang mit der Schlackeaufbereitungsvorrichtung beschriebenen erfindungsgemässen und bevorzugten Merkmale bevorzugte Merkmale des Rostes dar.

Nebst der beschriebenen Schlackeaufbereitungsvorrichtung und dem beschriebenen Rost betrifft die vorliegende Erfindung gemäss einem weiteren Aspekt ein Verfahren zur Aufbereitung von Schlacke mittels besagter Schlackeaufbereitungsvorrichtung umfassend die Schritte, dass
a) Schlacke aus dem Feuerraum der Müllverbrennungsanlage über den Schlackeeinlass in das Innere des Schlackeaufbereitungsraums eingeführt wird,
b) die Schlacke mittels des Schlackeaufbereitungsrosts abgekühlt wird, indem Luft über die Luftzuführungen kontrolliert zugeführt wird, und in Richtung vom Schlackeeinlass zum Schlackeauslass hin gefördert wird,
c) die mindestens eine Feinfraktion der Schlacke durch die in dem dem Schlackeauslass zugewandten Endbereich des Schlackeaufbereitungsrosts vorliegenden Öffnungen in den Feinschlackeaustragsraum abgeworfen wird, und
d) die Grobfraktion der Schlacke über den Schlackeauslass in den Grobschlackeaustragsraum aufgenommen wird.

Wie erwähnt erlaubt es die vorliegende Erfindung einerseits, mindestens eine Feinfraktion von einer Grobfraktion abzuscheiden, bevor letztere aus dem Schlackeaufbereitungsraum ausgetragen wird, und andererseits, die Schlacke im Schlackeaufbereitungsraum optimal zu kühlen.

Gemäss einem weiteren Aspekt betrifft die vorliegende Erfindung somit auch die Verwendung des oben beschriebenen Rosts zur Abscheidung mindestens einer Feinfraktion der Schlacke von einer Grobfraktion der Schlacke und zur Kühlung der Schlacke.

Wie ebenfalls erwähnt, ist das Verfahren in erster Linie auf die Austragung von trockener Schlacke ausgerichtet. Gemäss einer besonders bevorzugten Ausführungsform des oben beschriebenen Verfahrens werden somit die Feinfraktion und/oder die Grobfraktion in im Wesentlichen trockenen Zustand aus der Schlackeaufbereitungsvorrichtung ausgetragen.

Die Erfindung wird anhand der beiliegenden Figuren weiter veranschaulicht. Von diesen zeigt:
- Fig. 1: eine technische Zeichnung eines Ausschnitts einer Müllverbrennungsanlage enthaltend einen Feuerraum und eine Schlackeaufbereitungsvorrichtung gemäss der vorliegenden Erfindung;
- Fig. 2: einen die Schlackeaufbereitungsvorrichtung enthaltenden Ausschnitt aus Fig. 1;
- Fig. 3: eine technische Zeichnung einer Schlackeaufbereitungsvorrichtung gemäss einer weiteren Ausführungsform der vorliegenden Erfindung in perspektivischer Ansicht;
- Fig. 4: eine technische Zeichnung des Rosts der in Fig. 3 gezeigten Ausführungsform in perspektivischer Ansicht;
- Fig. 5: eine technische Zeichnung zweier Rostplatten eines erfindungsgemässen Rostes in perspektivischer Ansicht, wobei eine erste Rostplatte Luftzuführungen einer ersten Gruppe und eine zweite Rostplatte Luftzuführungen einer zweiten Gruppe aufweist, welche jeweils mit unterschiedlichen Luftleitungen zur Versorgung mit unterschiedlichen Luftmengen verbunden sind; und
- Fig. 6: eine einzelne Rostplatte des Rostes gemäss Fig. 5 mit entsprechender Verteilerleiste und davon abzweigenden Luftkänalen.

Wie in Fig. 1 gezeigt umfasst die Müllverbrennungsanlage einen Feuerraum 2, welchem ein Mülltrichter 4 mit einem daran anschliessenden Müllschacht 6 vorgelagert ist, der über einen Feuerraumeinlass 8 mit dem Feuerraum 2 verbunden ist.

Der Feuerraum 2 umfasst einen dessen untere Begrenzung bildenden Verbrennungsrost 10 in Form eines Vorschubrosts. Der Verbrennungsrost 10 ist in vier Verbrennungsrostabschnitte 10a, 10b, 10c, 10d unterteilt, denen jeweils zwei im Gegentakt betätigbare Antriebe 12a, 12b, 12c, 12d zugeordnet sind. (Von diesen zwei Antrieben ist in Fig. 1 nur jeweils ein einzelner gezeigt.) Dabei sind in der gezeigten Ausführungsform die in Förderrichtung F betrachtet ersten drei Verbrennungsrostabschnitte 10a, 10b, 10c in derselben, in Förderrichtung leicht nach unten geneigten Ebene angeordnet, während der vierte Vorschubrostabschnitt 10d nach unten versetzt und gemäss der gezeigten Ausführungsform vorzugsweise in einer im wesentlichen horizontalen Ebene angeordnet ist.

Allen vier Verbrennungsrostabschnitten 10a, 10b, 10c, 10d ist jeweils eine unterhalb des entsprechenden Abschnittes angeordnete Unterwindkammer 14a, 14b, 14c, 14d angeordnet, in welche jeweils eine separate Primärluftleitung 16a, 16b, 16c, 16d mündet und welche dazu bestimmt ist, Primärluft über entsprechende Primärluftkanäle im Verbrennungsrost 10 dem Brennbett zuführen.

In Förderrichtung F stromabwärts zum vierten Verbrennungsrostabschnitt 10d ist eine Schlackeabwurfkante 18 mit einem daran anschliessenden Schlackeabwurfschacht 20 angeordnet. Der Schlackeabwurfschacht 20 mündet über einen Schlackeeinlass 22 in das Innere eines Schlackeaufbereitungsraums 24 einer Schlackeaufbereitungsvorrichtung 26. Dem Schlackeeinlass 22 ist ein Absperrschieber 28 zugeordnet, welcher derart ausgestaltet ist, dass er bei Bedarf den Schlackeaufbereitungsraum 24 gegenüber dem Feuerraum 2 luftdicht abschliesst.

Wie insbesondere auch in Fig. 2 gezeigt weist die Schlackeaufbereitungsvorrichtung 26 einen die untere Begrenzung des Schlackeaufbereitungsraums 24 bildenden Schlackeaufbereitungsrost 30 in Form eines Vorschubrosts auf, welcher in einer horizontal verlaufenden Ebene angeordnet ist und welchem zwei im Gegentakt betätigbare Antriebe 32 zugordnet sind, wobei in Fig. 2 nur ein einzelner Antrieb gezeigt ist. Unterhalb des Schlackeaufbereitungsrosts 30 ist ein Feinschlackeaustragsraum 34 angeordnet. Der Feinschlackeaustragsraum 34 wird somit durch den Schlackeaufbereitungsrost 30 vom Schlackeaufbereitungsraum 24 abgetrennt, ist mit letzterem aber durch Öffnungen verbunden, wie weiter unten detailliert dargelegt wird.

In der Ausführungsform gemäss Fig. 4 weist der Schlackeaufbereitungsrost 30 einen ersten, dem Schlackeeinlass 22 zugewandten Schlackeaufbereitungsrostbereich 30a auf, in welchem der Schlackeaufbereitungsrost 30 über seine gesamte Breite verteilte Luftzuführungen 36 aufweist. Wie insbesondere auch aus Fig. 6 ersichtlich ist, sind diese Luftzuführungen 36 in der gezeigten Ausführungsform im vordersten Bereich eines als Rostplatte 44 vorliegenden Rostelements in zwei Gruppen angeordnet, wobei die Luftzuführungen der ersten Gruppe 36a entlang einer Geraden quer zur Förderrichtung F nebeneinander angeordnet sind und die Luftzuführungen der zweiten Gruppe 36b in einer zur ersten Geraden parallelen Geraden.

Die Luftzuführungen 36 sind mit einem Luftgebläse 38 verbunden, von dem eine erste Luftleitung 40a zu einer ersten, der ersten Gruppe 36a zugeordneten Luftverteilerleiste 42a und eine zweite Luftleitung 40b zu einer zweiten, der zweiten Gruppe 36b zugeordneten Luftverteilerleiste 42b abzweigt. Mithin werden die Luftzuführungen der ersten Gruppe 36a und die Luftzuführungen der zweiten Gruppe 36b über jeweils eine separate Luftverteilerleiste 42a bzw. 42b mit Luft versorgt. Denkbar ist diesbezüglich aber auch, dass einzelne Luftzuführungen separat mit Luft versorgt werden, insbesondere dass jede einzelne Luftzuführung separat mit Luft versorgt wird.

Wie insbesondere aus Fig. 5 ersichtlich ist, sind der ersten Luftleitung 40a und der zweiten Luftleitung 40b jeweils ein Stellorgan 41a bzw. 41b zur Regelung des Luftdurchflusses durch die jeweilige Luftleitung zugeordnet. Mittels dieser Stellorgane 41a, 41b wird die der ersten Gruppe 36a zugeordneten Luftverteilerleiste 42a mit einer ersten Luftmenge und die der zweiten Gruppe 36b zugordneten Luftverteilerleiste 42b mit einer zweiten Luftmenge versorgt, wobei sich die erste Luftmenge von der zweiten Luftmenge unterscheidet. Wie im Übrigen auch aus der Fig. 6 ersichtlich ist, zweigen in der gezeigten Ausführungsform von den Luftverteilerleisten 42a, 42b jeweils einzelne Luftkanäle 39a bzw. 39b ab, welche jeweils in einer der Luftzuführungen 36 der ersten Gruppe 36a bzw. der zweiten Gruppe 36b münden. Diese Luftkanäle 39a, 39b sind unterteilt in einen ersten, sich von der Luftverteilerleiste zur Rostplatte 44 erstreckenden Abschnitt 391a bzw. 391b, in welchen die Luftkanäle 39 in Form von Luftkanalrohren vorliegen, und einen zweiten Abschnitt 392a bzw. 392b, in welchem die Luftkanäle durch die Rostplatte 44 hindurchführen.

An den ersten Schlackeaufbereitungsrostbereich 30a schliesst in der in Fig. 4 gezeigten Ausführungsform in Förderrichtung F ein zweiter Schlackeaufbereitungsrostbereich 30b an. Dieser weist in besagter Ausführungsform keine Luftzuführungen auf, wird aber - wie in der Figur schematisch dargestellt - mittels Wasser gekühlt. Dabei wird das Wasser in einem Kreislauf zirkuliert, in welchem ein Wärmetauscher 43 und ein diesem zugeordneter Ventilator 45 zur Kühlung des Wassers vorliegt und das gekühlte Wasser mittels einer Pumpe 47 durch entsprechende Hohlräume im Schlackeaufbereitungsrost 30 und von diesen wieder zurück zum Wärmetauscher 43 geleitet wird. Obwohl in der Figur nicht explizit gezeigt, ist bevorzugt, dass - nebst dem zweiten Schlackeaufbereitungsrostbereich 30b - auch andere Schlackeaufbereitungsrostbereiche, insbesondere der erste Schlackeaufbereitungsrostbereich 30a, wassergekühlte Rostelemente aufweisen. Weiter ist denkbar, dass Luftzuführungen - nebst dem ersten Schlackeaufbereitungsrostbereich 30a - auch in anderen Schlackeaufbereitungsrostbereichen, insbesondere im zweiten Schlackeaufbereitungsrostbereich 30b, vorliegen.

Im ersten und zweiten Schlackeaufbereitungsrostbereich 30a, 30b wird in der in Fig. 4 gezeigten Ausführungsform der Schlackeaufbereitungsrost 30 durch Rostplatten 44 gebildet, welche sich über die gesamte Breite des Schlackeaufbereitungsrosts 30 erstrecken. Denkbar ist selbstverständlich auch, dass diese Schlackeaufbereitungsrostbereiche aus Rostblöcken aufgebaut sind.

Die Rostplatten 44 weisen eine eine Auflagefläche bildende obere Wand 53 und eine in Förderrichtung F des Rostes betrachtet vordere Wand 55 auf, wobei in der gezeigten Ausführungsform die Luftzuführungen 36 in der oberen Wand angeordnet sind bzw. über die obere Wand in den Schlackeaufbereitungsraum 24 münden. Denkbar ist aber auch, dass die Öffnungen in der vorderen Wand 55 angeordnet sind.

An den zweiten Schlackeaufbereitungsrostbereich 30b schliesst in Förderrichtung F ein dritter Schlackeaufbereitungsrostbereich 30c an. In diesem sind die einzelnen Rostelemente in Form von (ebenfalls jeweils eine obere Wand 53' und eine vordere Wand 55' aufweisenden) Rostblöcken 49 ausgebildet, welche in Breitenrichtung, d.h. quer zur Förderrichtung F, voneinander beabstandet angeordnet sind, sodass zwischen zwei Rostblöcken jeweils ein Spalt vorliegt. Die Spalte bilden die oben erwähnten Öffnungen 46, über die der Schlackeaufbereitungsraum 24 mit dem Feinschlackeaustragsraum 34 verbunden ist. In der gezeigten Ausführungsform sind in einer ersten Roststufe 48a die Spaltbreiten grösser ausgebildet als die Spaltbreiten einer in Förderrichtung F stromabwärts zur ersten Roststufe angeordneten zweiten Roststufe 48b. Selbstverständlich ist auch denkbar, dass mindestens ein Teil der die Öffnungen bildenden Spalte durch die Weglassung lediglich eines Teils des jeweiligen Rostblocks gebildet wird.

Die Ausführungsformen gemäss Fig. 1 bzw. 2 und Fig. 3 unterscheiden sich im Wesentlichen in der Ausgestaltung des Feinschlackeaustragsraums 34.

In der in Fig. 1 bzw. 2 gezeigten Ausführungsform ist der Feinschlackeaustragsraum 34 in Form eines Trichters 52 ausgebildet. Im Trichterhals 54, also dem engsten Bereich des Trichters, liegen Feinschlackeaustragsmittel 50 in Form von zwei übereinander angeordneten Feinschlackeabsperrschiebern 51a, 51b vor, die jeweils abwechslungsweise den durch den Trichterhals 54 definierten Durchlass 56 freigeben bzw. luftdicht verschliessen und derart eine Schleuse bilden. Unterhalb des unteren Feinschlackeabsperrschiebers 51b und in Verlängerung des Trichterhalses 54 ist ein Förderband 58 angeordnet.

Insbesondere für den Fall, dass die Abscheidung mehrerer Feinfraktionen vorgesehen ist, können auch mehrere, jeweils ein Feinschlackeaustragsraumabteil bildende Trichter vorgesehen sein, welche in Förderrichtung F nacheinander angeordnet sind.

In der in Fig. 3 gezeigten Ausführungsform ist der Feinschlackeaustragsraum 34 in Form einer Wanne mit einem in einer im Wesentlichen horizontal verlaufenden Ebene angeordneten Boden ausgebildet. Zudem liegen in besagter Ausführungsform zwei Schubstössel 57a, 57b vor, die entlang des Bodens hin- und herbewegbar sind und frontseitig jeweils eine Schubplatte (nicht gezeigt) aufweisen. Diese Schubstössel sind dahingehend ausgelegt, die sich am Boden des Feinschlackeaustragsraum befindliche Feinschlacke in Schubrichtung zu schieben. Unmittelbar unterhalb dieser Schubstössel 57a, 57b ist ein Feinschlackeabsperrschieber 51c angeordnet, mit welchem die Schubstössel eine Schleuse bilden.

Sowohl in der in Fig. 1 und 2 als auch in der in Fig. 3 gezeigten Ausführungsform ist in Förderrichtung F stromabwärts zum Schlackeaufbereitungsrost 30 eine Grobschlackeabwurfkante 60 angeordnet. An diese schliesst ein Schlackeauslass 62 an, der in einen Grobschlackeaustragsraum 64 mündet. Der Grobschlackeaustragsraum 64 ist in der in Fig. 1 bzw. 2 gezeigten Ausführungsform in Form eines Grobschlackeabwurfschachts 66 ausgebildet.

Dem Schlackeauslass 62 ist in der in Fig. 1 und 2 gezeigten Ausführungform ein Grobschlackeabsperrschieber 68 zugeordnet. Im gezeigten Fall, dass der Grobschlackeaustragsraum in Form eines Grobschlackeabwurfschachts ausgebildet ist, kann der durch diesen definierte Durchlass mittels des Grobschlackeabsperrschiebers 68 kontrolliert freigegeben werden. Der Durchlass mündet in eine Grobschlackesammelwanne 70. Diese kann bei geschlossenem Grobschlackeabsperrschieber 68 über das hierzu vorgesehene Tor 72 aus dem Grobschlackeaustragsraum 64 nach aussen befördert werden. Mithin bilden der Grobschlackeabsperrschieber 68 und das Tor 72 eine Schleuse. Sie dienen somit als Grobschlackeaustragsmittel 73 zum luftdichten Austragen der Schlacke. Alternativ dazu, die Schlacke mittels der gezeigten Grobschlackesammelwanne über das Tor nach aussen zu befördern, kann auch ein Förderorgan zur mechanischen luftdichten Austragung der Schlacke vorgesehen sein.

In Betrieb wird der zu verbrennende Müll mittels eines Krans, von dem in Fig. 1 lediglich die Krankralle 76 gezeigt ist, in den Mülltrichter 4 und den daran anschliessenden Müllschacht 6 abgeworfen.

Am Ausgang des Müllschachts 6 wird der Müll mittels entsprechender Beschickungsstössel 9 durch den Feuerraumeinlass 8 in den Feuerraum 2 bzw. auf den Verbrennungsrost 10 geschoben, von wo der Müll in Form eines Brennbetts in Richtung zum Feuerraumauslass 8 gefördert wird. Dabei durchläuft der Müll mehrere Verbrennungsphasen, namentlich eine Trocknungsphase, eine Zündphase, eine Hauptverbrennungsphase und eine Ausbrandphase. Diesen Phasen werden entsprechende Zonen auf dem Verbrennungsrost 10 zugeordnet, d.h. eine Trocknungszone, eine Zündzone, eine Hauptverbrennungszone und eine Ausbrandzone, welche jeweils den Verbrennungsabschnitten 10a, 10b, 10c, 10d in Fig. 1 entsprechen.

In der Ausbrandzone bzw. im Verbrennungsabschnitt 10d geht der Müll in Schlacke über, welche über die Schlackeabwurfkante 18 geschoben wird und in der Folge über den Schlackeabwurfschacht 20 bzw. den Schlackeeinlass 22 in das Innere des Schlackeaufbereitungsraums 24 gelangt.

Über den Schlackeaufbereitungsrost 30 wird die Schlacke in Richtung zum Schlackeauslass 62 hin gefördert und dabei im ersten Schlackeaufbereitungsrostbereich 30a durch Luft, die durch die Luftzuführungen 36 zugeführt wird, gekühlt. Für den Fall, dass noch verbrennliche Bestandteile vorliegen, was etwa mittels geeigneter Sensoren oder Kameras 74 festgestellt werden kann, kann die Strömungsgeschwindigkeit bzw. der Impuls der Luft derart angepasst werden, um diese Bestandteile anzufachen, was somit zu einem verbesserten Ausbrand und letztendlich zu einer erhöhten Schlackequalität beiträgt.

In dem in Förderrichtung F stromabwärts gelegenen zweiten Schlackeaufbereitungsrostbereich 30b wird die Schlacke sodann über den Kontakt mit den wassergekühlten Rostplatten 44 weiter gekühlt, bevor sie in den dritten Schlackeaufbereitungsrostbereich 30c gelangt. Dabei ist denkbar, insbesondere im zweiten Schlackeaufbereitungsrostbereich 30b Durchlässe mit relativ geringer Querschnittsfläche vorzusehen, durch welche sich in der Schlacke befindlicher Sand abfliessen und somit vom Schlackeaufbereitungsrost 30 entfernt werden kann, um den Kontakt der übrigen Schlacketeile mit dem Schlackeaufbereitungsrost 30 und letztlich die Kühlung dieser Schlacketeile zu verbessern.

Die Schlacke wird sodann über den dritten Schlackeaufbereitungsrostbereich 30c gefördert, wobei durch die Öffnungen 46 hindurch Schlacketeile mit entsprechender Grösse, d.h. die Feinfraktion oder Feinschlacke, aus dem Schlackeaufbereitungsraum 24 in den Feinschlackeaustragsraum 34 fallen, während Schlacketeile grösserer Dimensionen, d.h. die Grobfraktion oder Grobschlacke, über den dritten Schlackeaufbereitungsostbereich 30c zum Auslass hin gefördert werden und über die Grobschlackeabwurfkante 60 in Richtung zum Grobschlackeaustragsraum 64 geschoben werden.

Mittels des Grobschlackeabsperrschiebers 68 kann der durch den Grobfraktionsabwurfschacht 66 definierte Durchlass kontrolliert freigegeben werden. Bei geöffnetem Grobschlackeabsperrschieber 68 fällt die Grobschlacke in die Grobschlackesammelwanne 70. Diese kann bei geschlossenem Grobschlackeabsperrschieber 68 über das hierzu vorgesehene Tor 72 nach aussen befördert werden.

Die beim Öffnen des Tors 72 in den Grobschlackeaustragsraum gelangende Luft kann mittels entsprechender Mittel aus besagtem Raum entfernt werden, bevor der Grobschlackeabsperrschieber 68 in den geöffneten Zustand übergeht.

Mithin werden sperrige Schlackebestandteile von den weiter zu separierenden Bestandteilen getrennt, welche somit direkt den entsprechenden Separationsvorrichtungen zugeführt werden können, um weiterverwertbare Materialien aus der Schlacke zurückzugewinnen.

### Referenzzeichenliste

- 2: Feuerraum
- 4: Mülltrichter
- 6: Müllschacht
- 8: Feuerraumeinlass
- 9: Beschickungsstössel
- 10: Verbrennungsrost
- 10a-d: Verbrennungsrostabschnitte
- 12a-d: Antriebe des Verbrennungsrosts
- 14a-d: Unterwindkammer
- 16a-d: Primärluftzuführung
- 18: Schlackeabwurfkante
- 20: Schlackeabwurfschacht
- 22: Schlackeeinlass
- 24: Schlackeaufbereitungsraum
- 26: Schlackeaufbereitungsvorrichtung
- 28: Absperrschieber
- 30: Schlackeaufbereitungsrost
- 30a-c: Schlackeaufbereitungsrostbereiche
- 32: Antriebe des Schlackeaufbereitungsrosts
- 34: Feinschlackeaustragsraum
- 36: Luftzuführungen des Schlackeaufbereitungsrosts
- 36a, b: erste bzw. zweite Gruppe der Luftzuführungen
- 38: Luftgebläse
- 39a, b: Luftkanäle
- 391a, b: erster Abschnitt der Luftkanäle
- 392a, b: zweiter Abschnitt der Luftkanäle
- 40a, b: Luftleitungen
- 41a, b: Stellorgane
- 42a, b: Luftverteilerleisten
- 43: Wärmetauscher
- 44: Rostplatte
- 45: Ventilator
- 46: Öffnungen
- 47: Pumpe
- 48a, b: Roststufe
- 49: Rostblock
- 50: Feinschlackeaustragsmittel
- 51a, b, c: Feinschlackeabsperrschieber
- 52: Trichter
- 53, 53': obere Wand (Auflagefläche) des Rostelements
- 54: Trichterhals
- 55, 55': vordere Wand des Rostelements
- 56: Durchlass des Trichterhalses
- 57a, b: Schubstössel
- 58: Förderband
- 60: Grobschlackeabwurfkante
- 62: Schlackeauslass
- 64: Grobschlackeaustragsraum
- 66: Grobschlackeabwurfschacht
- 68: Grobschlackeabsperrschieber
- 70: Grobschlackesammelwanne
- 72: Tor
- 73: Grobschlackeaustragsmittel
- 74: Sensor bzw. Kamera
- 76: Krankralle

## Patentansprüche

1. Schlackeaufbereitungsvorrichtung einer Müllverbrennungsanlage zum Aufbereiten von Schlacke, die aus einem Feuerraum (2) der Müllverbrennungsanlage dieser Schlackeaufbereitungsvorrichtung zugeführt wird, umfassend einen Schlackeaufbereitungsraum (24),
welcher einen Schlackeeinlass (22) zur Einführung von Schlacke in das Innere des Schlackeaufbereitungsraums (24),
einen dem Schlackeeinlass (22) gegenüberliegend angeordneten Schlackeauslass (62) zum Austragen von Schlacke aus dem Inneren des Schlackeaufbereitungsraums (24) und
einen Schlackeaufbereitungsrost (30) zur Kühlung von Schlacke und zur Förderung derselben in Richtung vom Schlackeeinlass (22) zum Schlackeauslass (62) hin aufweist,
**dadurch gekennzeichnet, dass** in dem dem Schlackeauslass (62) zugewandten Endbereich des Schlackeaufbereitungsrosts (30) Öffnungen (46) vorliegen, über die der Schlackeaufbereitungsraum (24) mit einem Feinschlackeaustragsraum (34) verbunden ist und die derart ausgestaltet sind, dass mindestens eine Feinfraktion der Schlacke durch die Öffnungen (46) hindurch in den Feinschlackeaustragsraum (34) abgeworfen wird,
der Schlackeauslass (62) in einen Grobschlackeaustragsraum (64) mündet zur Aufnahme einer Grobfraktion der Schlacke,
und der Schlackeaufbereitungsrost (30) mindestens bereichsweise über seine gesamte Breite verteilte Luftzuführungen (36) zum kontrollierten Zuführen von Luft zur Schlacke aufweist.

2. Schlackeaufbereitungsvorrichtung nach Anspruch 1, **dadurch gekennzeichnet, dass** dem Feinschlackeaustragsraum (34) Feinschlackeaustragsmittel (50) zugeordnet sind und dem Grobschlackeaustragsraum (64) Grobschlackeaustragungsmittel (73) zugeordnet sind, und die Feinschlackeaustragsmittel (50) und die Grobschlackeaustragsmittel (73) derart ausgebildet sind, die im jeweiligen Raum (34 bzw. 64) vorliegende Schlacke im Wesentlichen luftdicht nach aussen auszutragen.

3. Schlackeaufbereitungsvorrichtung nach einem der vorhergehenden Ansprüche, **dadurch gekennzeichnet, dass** die Feinschlackeaustragsmittel (50) bzw. die Grobschlackeaustragsmittel (73) eine Schleuse bilden.

4. Schlackeaufbereitungsvorrichtung nach einem der vorhergehenden Ansprüche, **dadurch gekennzeichnet, dass** mindestens ein Teil der Öffnungen (46) jeweils durch einen zwischen zwei voneinander beabstandeten Rostelementen (49) vorliegenden Spalt gebildet wird.

5. Schlackeaufbereitungsvorrichtung nach Anspruch 4, **dadurch gekennzeichnet, dass** die Rostelemente (49) um höchstens 400 mm, bevorzugter um höchstens 300 mm, am meisten bevorzugt um höchstens 200 mm voneinander beabstandet sind.

6. Schlackeaufbereitungsvorrichtung nach Anspruch 4 oder 5, **dadurch gekennzeichnet, dass** die voneinander beabstandeten Rostelemente (49) um mindestens 5 mm, bevorzugter um mindestens 10 mm, am meisten bevorzugt um mindestens 20 mm voneinander beabstandet sind.

7. Schlackeaufbereitungsvorrichtung nach einem der vorhergehenden Ansprüche, **dadurch gekennzeichnet, dass** der Schlackeeinlass (22) gegenüber dem Feuerraum (2) luftdicht abschliessbar ist.

8. Schlackeaufbereitungsvorrichtung nach einem der vorhergehenden Ansprüche, **dadurch gekennzeichnet, dass** der Schlackeaufbereitungsrost (30) Öffnungen (46) mit unterschiedlichen Querschnittsflächen aufweist, wobei in Förderrichtung (F) betrachtet die Ausdehnung der Querschnittsfläche der Öffnungen (46) zunimmt.

9. Schlackeaufbereitungsvorrichtung nach einem der vorhergehenden Ansprüche, **dadurch gekennzeichnet, dass** die Luftzuführungen (36) derart ausgestaltet sind, um die Schlacke zu kühlen und/oder noch verbrennbares Material in der Schlacke anzufachen.

10. Schlackeaufbereitungsvorrichtung nach einem der vorhergehenden Ansprüche, worin der Schlackeaufbereitungsrost zur Förderung und thermischen Behandlung von Müll oder zur Förderung und Aufbereitung von Schlacke eine Mehrzahl an in Förderrichtung treppenartig übereinanderliegend angeordneten und derart Roststufen bildenden Rostelementen (44, 49) umfasst mit einem Körper, der eine eine Auflagefläche bildende obere Wand (53 bzw. 53') und eine in Förderrichtung des Rostes betrachtet vordere Wand (55 bzw. 55') aufweist, **dadurch gekennzeichnet, dass** die obere Wand und/oder die vordere Wand der Rostelemente mehrere Luftzuführungen (36) zum kontrollierten Zuführen von Luft zum Müll bzw. zur Schlacke aufweist und die Luftzuführungen in mindestens zwei Gruppen (36a, 36b) unterteilt sind, wobei die Luftzuführungen der ersten Gruppe (36a) mit einer ersten Luftleitung (40a) zur Versorgung mit einer ersten Luftmenge verbunden ist und die Luftzuführungen der zweiten Gruppe (36b) mit einer zweiten Luftleitung (40b) zur Versorgung mit einer zweiten Luftmenge verbunden ist.

11. Schlackeaufbereitungsvorrichtung gemäss Anspruch 10, wobei die erste Luftmenge sich von der zweiten Luftmenge unterscheidet.

12. Schlackeaufbereitungsvorrichtung gemäss Anspruch 10 oder 11, **dadurch gekennzeichnet, dass** die Rostelemente Rostblöcke (49) sind und mehrere über die Breite des Schlackeaufbereitungsrostes nebeneinander angeordnete Rostblöcke jeweils eine Roststufe (48a, 48b) bilden.

13. Verwendung einer Schlackeaufbereitungsvorrichtung mit einem Schlackeaufbereitungsrost nach einem der Ansprüche 10 bis 12 zur Abscheidung mindestens einer Feinfraktion der Schlacke von einer Grobfraktion der Schlacke und zur Kühlung der Schlacke.

14. Verfahren zur Aufbereitung von Schlacke mittels einer Schlackeaufbereitungsvorrichtung gemäss einem der Ansprüche 1 bis 12 umfassend die Schritte, dass
a) Schlacke aus dem Feuerraum (2) der Müllverbrennungsanlage über den Schlackeeinlass (22) in das Innere des Schlackeaufbereitungsraums (24) eingeführt wird,
b) die Schlacke mittels des Schlackeaufbereitungsrosts (30) abgekühlt wird, indem Luft über die Luftzuführungen (36) kontrolliert zugeführt wird, und in Richtung vom Schlackeeinlass (22) zum Schlackeauslass (62) hin gefördert wird,
c) die mindestens eine Feinfraktion der Schlacke durch die in den dem Schlackeauslass (62) zugewandten Endbereich des Schlackeaufbereitungsrosts (30) vorliegenden Öffnungen (46) in den Feinschlackeaustragsraum (34) abgeworfen wird, und
d) die Grobfraktion der Schlacke über den Schlackeauslass (62) in den Grobschlackeaustragsraum (64) aufgenommen wird.

## Claims

1. A slag processing device of a waste incineration facility for processing slag that is supplied from a combustion chamber (2) of the waste incineration facility to this slag processing device, including a slag processing chamber (24),
the slag processing chamber having a slag inlet (22) for introducing slag into the interior of the slag processing chamber (24),
having a slag outlet (62), situated opposite from the slag inlet (22), for discharging slag from the interior of the slag processing chamber (24), and
having a slag processing grate (30) for cooling slag and for conveying it in the direction of the slag inlet (22) toward the slag outlet (62),
**characterized in that** openings (46) are present in the end area of the slag processing grate (30) facing the slag outlet (62), via which the slag processing chamber (24) is connected to a fine slag discharge chamber (34), and which are designed in such a way that at least one fine fraction of the slag is ejected through the openings (46) and into the fine slag discharge chamber (34),
the slag outlet (62) opens into a coarse slag discharge chamber (64) for receiving a coarse fraction of the slag,
and the slag processing grate (30), at least in areas, has air feeds (36) distributed over its entire width for the controlled feed of air to the slag.

2. The slag processing device according to Claim 1, **characterized in that** fine slag discharge means (50) are associated with the fine slag discharge chamber (34), and coarse slag discharge means (73) are associated with the coarse slag discharge chamber (64), and the fine slag discharge means (50) and the coarse slag discharge means (73) are designed in such a way that the slag present in the particular chamber (34 or 64) may be discharged to the outside in an essentially airtight manner.

3. The slag processing device according to one of the preceding claims, **characterized in that** the fine slag discharge means (50) and the coarse slag discharge means (73) each form a lock.

4. The slag processing device according to one of the preceding claims, **characterized in that** at least a portion of the openings (46) are formed in each case by a gap that is present between two spaced-apart grate elements (49).

5. The slag processing device according to Claim 4, **characterized in that** the grate elements (49) are spaced apart from one another by at most 400 mm, preferably by at most 300 mm, most preferably by at most 200 mm.

6. The slag processing device according to Claim 4 or 5, **characterized in that** the spaced-apart grate elements (49) are spaced apart from one another by at least 5 mm, preferably by at least 10 mm, most preferably by at least 20 mm.

7. The slag processing device according to one of the preceding claims, **characterized in that** the slag inlet (22) is closable with respect to the combustion chamber (2) in an airtight manner.

8. The slag processing device according to one of the preceding claims, **characterized in that** the slag processing grate (30) has openings (46) with different cross-sectional areas, with the extension of the cross-sectional area of the openings (46) increasing, viewed in the conveying direction (F).

9. The slag processing device according to one of the preceding claims, **characterized in that** the air feeds (36) are designed to cool the slag and/or to fan material that is still combustible in the slag.

10. The slag processing device according to one of the preceding claims, wherein the slag processing grate for conveying and thermally treating waste or for conveying and processing slag includes a plurality of grate elements (44, 49) that are arranged one on top of the other in a step-like manner in the conveying direction and thus form grate steps, with a body that has an upper wall (53 or 53') that forms a support surface, and a front wall (55 or 55'), viewed in the conveying direction of the grate, **characterized in that** the upper wall and/or the front wall of the grate elements have/has multiple air feeds (36) for the controlled feed of air to the waste or to the slag, and the air feeds are divided into at least two groups (36a, 36b), the air feeds of the first group (36a) being connected to a first air line (40a) for supplying a first quantity of air, and the air feeds of the second group (36b) being connected to a second air line (40b) for supplying a second quantity of air.

11. The slag processing device according to Claim 10, wherein the first quantity of air is different from the second quantity of air.

12. The slag processing device according to Claim 10 or 11, **characterized in that** the grate elements are grate blocks (49), and multiple grate blocks situated next to one another over the width of the slag processing grate in each case form a grate step (48a, 48b).

13. Use of a slag processing device having a slag processing grate according to one of Claims 10 to 12 for separating at least one fine fraction of the slag from a coarse fraction of the slag, and for cooling the slag.

14. A method for processing slag by means of a slag processing device according to one of Claims 1 to 12, including the steps:
a) slag from the combustion chamber (2) of the waste incineration facility is introduced into the interior of the slag processing chamber (24) via the slag inlet (22),
b) the slag is cooled by means of the slag processing grate (30), in that air is supplied via the air feeds (36) in a controlled manner, and the slag is conveyed in the direction from the slag inlet (22) toward the slag outlet (62),
c) the at least one fine fraction of the slag is ejected into the fine slag discharge chamber (34) through the openings (46) that are present in the end area of the slag processing grate (30) facing the slag outlet (62), and
d) the coarse fraction of the slag is received into the coarse slag discharge chamber (64) via the slag outlet (62) .

## Revendications

1. Dispositif de traitement de scories pour une installation d'incinération de déchets pour traiter des scories qui sont amenées d'une chambre de combustion (2) de l'installation d'incinération de déchets à ce dispositif de traitement de scories, comprenant une chambre de traitement des scories (24), qui comprend une entrée de scories (22) pour introduire des scories à l'intérieur de la chambre de traitement des scories (24),
une sortie de scories (62), située à l'opposé de l'entrée de scories (22), pour décharger des scories de l'intérieur de la chambre de traitement des scories (24), et
une grille de traitement de scories (30) pour le refroidissement des scories et pour le convoyage de celles-ci dans la direction de l'entrée de scories (22) vers la sortie de scories (62),
**caractérisé en ce que** des ouvertures (46) sont présentes dans la zone d'extrémité, orientée vers la sortie de scories (62), de la grille de traitement de scories (30), au moyen desquelles la chambre de traitement des scories (24) est connectée à une chambre de décharge de scories fines (34), et qui sont arrangées de telle façon qu'au moins une fraction fine des scories est éjectée à travers les ouvertures (46) dans la chambre de décharge de scories fines (34),
la sortie de scories (62) débouche dans une chambre de décharge de scories grossières (64) pour recevoir une fraction grossière de scories,
et la grille de traitement de scories (30), au moins par endroits, comprend des amenées d'air (36) distribuées sur toute sa largeur pour contrôler l'amenée d'air vers les scories.

2. Dispositif de traitement de scories selon la revendication 1, **caractérisé en ce que** des moyens de décharge de scories fines (50) sont associés à la chambre de décharge de scories fines (34), et des moyens de décharge de scories grossières (73) sont associés à la chambre de décharge de scories grossières (64), et les moyens de décharge de scories fines (50) et les moyens de décharge de scories grossières (73) sont constitués de telle façon que les scories présentes dans les chambres respectives (34 ou 64) puissent être déchargées vers l'extérieur d'une manière essentiellement étanche à l'air.

3. Dispositif de traitement de scories selon l'une des revendications précédentes, **caractérisé en ce que** les moyens de décharge de scories fines (50) respectivement les moyens de décharge de scories grossières (73) forment un sas.

4. Dispositif de traitement de scories selon l'une des revendications précédentes, **caractérisé en ce qu'**au moins une partie des ouvertures (46) sont formées chaque fois par une fente qui est présente entre deux éléments de grille (49) espacés l'un de l'autre.

5. Dispositif de traitement de scories selon la revendication 4, **caractérisé en ce que** les éléments de grille (49) sont espacés les uns des autres d'au plus 400 mm, préférablement d'au plus 300 mm, de façon la plus préférée d'au plus 200 mm.

6. Dispositif de traitement de scories selon la revendication 4 ou 5, **caractérisé en ce que** les éléments de grille (49) sont espacés les uns des autres d'au moins 5 mm, préférablement d'au moins 10 mm, de façon la plus préférée d'au moins 20 mm.

7. Dispositif de traitement de scories selon l'une des revendications précédentes, **caractérisé en ce que** l'entrée de scories (22) peut être fermée par rapport à la chambre de combustion (2) de façon étanche à l'air.

8. Dispositif de traitement de scories selon l'une des revendications précédentes, **caractérisé en ce que** la grille de traitement de scories (30) comprend des ouvertures (46) avec des surfaces de section transversale différentes, l'étendue des surfaces de section transversale des ouvertures (46) augmentant, vu dans la direction de convoyage .

9. Dispositif de traitement de scories selon l'une des revendications précédentes, **caractérisé en ce que** les amenées d'air (36) sont constituées pour refroidir les scories et/ou attiser des matériaux qui sont encore combustibles dans les scories.

10. Dispositif de traitement de scories selon l'une des revendications précédentes, la grille de traitement de scories pour le convoyage et le traitement thermique de déchets ou pour le convoyage et le traitement de scories comprenant une multitude d'éléments de grille (44, 49), qui sont disposés les uns au-dessus des autres en forme d'escaliers dans la direction de convoyage et formant ainsi des marches de grille, avec un corps qui comprend une paroi supérieure (53 ou 53') formant une surface de support et, vu dans la direction de convoyage de la grille, une paroi frontale (55 ou 55'), **caractérisé en ce que** la paroi supérieure et/ou la paroi frontale des éléments de grille comprennent/comprend plusieurs amenées d'air (36) pour l'amenée d'air contrôlée aux déchets ou aux scories, et les amenées d'air sont divisées en au moins deux groupes (36a, 36b), les amenées d'air du premier groupe (36a) étant connectées à une première conduite d'air (40a) pour amener une première quantité d'air et les amenées d'air du second groupe (36b) étant connectées à une seconde conduite d'air (40b) pour amener une seconde quantité d'air.

11. Dispositif de traitement de scories selon la revendication 10, la première quantité d'air étant différente de la seconde quantité d'air.

12. Dispositif de traitement de scories selon la revendication 10 ou 11, **caractérisé en ce que** les éléments de grille sont des blocs de grille (49) et plusieurs blocs de grille situés les uns à côté des autres sur la largeur de la grille de traitement de scories forment chaque fois une marche de grille (48a, 48b) .

13. Utilisation d'un dispositif de traitement de scories comprenant une grille de traitement de scories selon l'une des revendications 10 à 12 pour la séparation d'au moins une fraction fine des scories d'une fraction grossière de scories et pour le refroidissement des scories.

14. Méthode pour le traitement des scories au moyen d'un dispositif de traitement de scories selon l'une des revendications 1 à 12, comprenant les étapes:
a) des scories de la chambre de combustion (2) de l'installation d'incinération de déchets sont introduites à l'intérieur de la chambre de traitement des scories (24) par l'entrée de scories (22),
b) les scories sont refroidies au moyen de la grille de traitement de scories (30) en amenant de l'air au moyen des amenées d'air (36) de façon contrôlée, et les scories sont convoyées dans la direction de l'entrée de scories (22) vers la sortie de scories (62),
c) la au moins une fraction fine des scories est éjectée dans la chambre de décharge de scories fines (34) à travers les ouvertures (46) présentes dans la zone d'extrémité, orientée vers la sortie de scories (62), de la grille de traitement de scories (30), et
d) la fraction grossière de scories est reçue dans la chambre de décharge de scories grossières (64) au moyen de la sortie de scories (62).
